# FASCICULE DE BREVET EUROPEEN

(11) **EP 0 579 732 B1**
(45) Date de publication et mention de la délivrance du brevet: **29.01.1997**
(21) Numéro de dépôt: 92910010.5
(22) Date de dépôt: 06.04.1992
(51) Int. Cl.: A44B 1/28, A44B 1/04

(54) **BOUTON A FIXATION RAPIDE PAR PIC OU PAR FILS AVEC POSSIBILITE DE LE RECUPERER APRES LA POSE**
MIT NADEL ODER FADEN SCHNELLFIXIERBARER KNOPF MIT WIEDERVERWENDUNGSMÖGLICHKEIT
BUTTON RAPIDLY FITTED BY MEANS OF A STUD OR THREAD WITH THE POSSIBILITY OF RECOVERING IT AFTER FITTING

(30) Priorité: 05.04.1991 FR 9104273
(43) Date de publication de la demande: 26.01.1994
(73) Titulaire: PAPAZIAN, Richard, 74240 Gaillard (FR); PAPAZIAN, Zareh, 74000 Annecy (FR)
(72) Inventeur: PAPAZIAN, Richard, 74240 Gaillard (FR); PAPAZIAN, Zareh, 74000 Annecy (FR)
(86) Numéro de dépôt international: FR9200306
(87) Numéro de publication internationale: WO9217082

(56) Documents cités:
- FR-A- 1 019 518
- FR-A- 2 633 811
- US-A- 1 981 813
- US-A- 2 863 197

## Description

La présente invention concerne un bouton à fixation rapide par pic ou par fils, récupérable après la pose.

Il existe actuellement différents types de boutons utilisant un pic pour la fixation du bouton; notamment:
- le brevet US-A-2863 197, pui montre les caractéristiques du préambule de la revendication 1, montre un bouton dont la tige métallique barbelée s'enfonce dans la base du bouton pour accrocher les barbes de son pic dans la matière. Il y a de par ce fait dégradation évidente de la matière et impossibilité de récupérer le bouton;
- le brevet US-A-1981 813 dont la retenue se fait par des languettes en agrippant lors de l'introduction le pic "punaise" dont la surface ne présente aucune aspérités ni rugosités permettant une retenue par friction. On connait également d'autres boutons à fixation rapide avec pic traversant (brevet FR A 1019 518 p. ex.) mais ceux-ci présentent les désavantages suivants :
- pic et trou de pénétration visibles et inesthétiques;
- boutons difficilement ou pas récupérables;
- boutons ne pouvant pas être fixer traditionnellement;
- manipulation malaisée;
- nécessité de cacher le trou de pénétration par une capsule ou un couvercle;
- nécessité de déformation importante du trou ou des fentes de pénétration.

La présente invention se propose donc de remédier à tous ces inconvénients de manière simple, précise, et efficace.

L'originalité de notre bouton consiste dans la conception du système de fixation, dans l'utilisation des trous latéraux pour la récupération du bouton, dans sa polyvalence (rapide et traditionnelle), et dans ses avantages esthétiques.

L'introduction d'une broche de part en part de la base du bouton lors de l'injection, ou par tout autre moyen technique ayant le même résultat, réduit la matière au niveau du trou central et crée deux ergots, dont la souplesse lors de la pénétration du pic permettent le blocage et la retenue du bouton.

Le pic est constitué d'une partie conique chargée seulement de transpercer le tissu, d'une partie cylindrique dont la surface présente un aspect sablé ou cranté qui permettra la retenue du bouton, et de la tête de pic

Ce système a l'avantage de :
- Permettre par la taille réduite et adaptée du pic d'éviter que celui-ci n'apparaisse après la fixation, ce qui supprime l'aspect inesthétique des précédents boutons
- Permettre de coudre traditionnellement le bouton en utilisant les trous latéraux existant à sa base.
- Permettre de récupérer par la suite le bouton sans l'endommager en introduisant une pointe ou un objet pointu dans les trous latéraux pour repousser la tige.
- Permettre d'utiliser la tête du pic comme contre-bouton quand celui-ci est nécessaire (cuir, fourrure, ).
- Permettre une manipulation plus aisée en utilisant des pics adaptés à l'épaisseur du support.

La figure 1 représente un pic avec cran de blocage.

La figure 2 représente une variante de l'ensemble bouton-pic à cran avec couvercle emboité.

La figure 3 représente une variante de l'ensemble bouton-pic avec couvercle recouvrant.

La figure 4 représente un pic avec tige sablée.

La figure 5 représente une variante de l'ensemble bouton-pic à tige sablée avec couvercle emboité.

La figure 6 représente une variante de l'ensemble bouton-pic à tige sablée avec couvercle recouvrant.

En figure 1, un pic en matière plastique comportant une partie conique (2) chargé d'une part de transpercer le tissu et d'autre part de retenir le bouton. La pointe est terminée par une sphère ou ogive (1) chargée d'écarter les fibres du tissu.

La partie (3) représente la tête du pic qui retient le bouton au tissu.

En figure 2, un bouton fixé à sa base par un pic à cran (2) au tissu (7), et présentant un trou de part en part (6) permettant de récupérer ce bouton en repoussant le pic avec une pointe ou un outil, ou/et de le coudre avec du fil, ainsi que deux ergots, résultat de l'affaiblissement de matière par suite de l'introduction d'une broche ou de tout autre moyen technique, et qui facilitent par leur flexibilité la pénétration du pic.Cette variante peut accepter l'emboitement d'un couvercle de décoration (4).

En figure 3, le bouton représenté dans cette variante est fixé de la même manière que dans la figure 2 et peut accepter le recouvrement d'un couvercle de décoration (4).

En figure 4, un pic en matière plastique comportant une partie conique sablée (8) terminée par un cône chargée de transpercer le tissu. Comme en figure 1, la pointe est termimée par une sphère ou une ogive (1) chargée d'écarter les fibres du tissu, et d'une tête de pic (3) chargée de retenir le bouton au tissu.

En figure 5, un bouton fixé à sa base par un pic dont les aspérités dues au sablage (8) permettent le blocage contre les ergots (9) . Ces ergots sont le résultat de l'affaiblissement de matière de chaque côté du trou central dû à l'introduction de la broche lors de la fabrication ou par tout autre moyen technique donnant le même résultat. Un logement (5) est prévu pour la pointe du pic.

Comme dans les variantes des figures 2 et 3, le bouton est transpercé d'un trou de part en part permettant la récupération du bouton ou/et sa fixation traditionnelle par fil et aiguille.

Cette variante peut accepter l'emboitement d'un couvercle de décoration.

En figure 6, le bouton représenté dans cette variante est fixé de la même manière que dans la figure 5 et peut accepter le recouvrement d'un couvercle de décoration (4).

## Revendications

1. Bouton à fixation rapide par pic, constitué de deux parties: un pic servant de fixation, et dont la tête cylindrique sert de contrebouton (3) pour la retenue au tissu (7), et d'un bouton, caractérisé en ce que:
- le pic présente une tige crantée(2) ou sablée(8);
- le bouton présente à sa base, pour la pénétration du pic, un trou central préexistant avec des ergots (9) de retenue,et deux trous latéraux (6) résultat de l'introduction d'une broche ou de moyen similaire pour la création de ces ergots;
- l'ensemble étant agencé de façon à permettre de récupérer ou de déplacer le bouton en coupant la tête du pic et en repoussant la pointe par les trous latéraux.

2. Bouton selon revendication 1 caractérisé en ce qu'il y a fixation rapide à l'aide d'un pic.

3. Bouton selon revendications 1 et 2 caractérisé en ce que les pics utilisés sont prédimentionnés et adaptés à l'épaisseur du support afin d'éviter la vue d'un trou de fixation sur la face visible du bouton .

4. Bouton selon revendications 1 et 2 caractérisé en ce qu'il est constitué d'une embase et d'une capsule intérieure ou extérieure.

## Claims

1. Button rapidly fitted by means of a stud, consisting in two parts : a stud with the head ending with a spherical portion (3) used to secure the button to fabric (7), and a button assembly which originality consists of:
- a stud with a serrated (2) or coarse (8) stem,
- a base having a central or proximate hole for the penetration of the stud making it possible to block-up against the lugs (9) and two transverse holes (6) resulting from the reducing material made by the spit during manufacturing;
- used to recover or move this button by cutting the pointed portion of the stud and disengaging it through the transverse holes.

2. The button assembly of claim 1, which originality consists of a rapidly-fitted button using a stud.

3. The button assembly of claim 1 and 2, wherein by using predimensioned studsadapted to the thickness of the support will avoid to show a fixing hole on the upper surface of the button.

4. The button assembly of claim 1 and 2, comprises an upper part or cup which can be fitted on the support or base.

## Patentansprüche

1. Schnellfixierbarer Knopf mittels Nadel, bestehend aus zwei Teilen: Nadel zur Befestigung und dessen zylindrischer Kopf als Gegenknopf dient (3) und im Stoff zurückbleibt (7) und ein Knopf wie folgt:
■ die Nadel weist einen tief ausgeschnittenen (2) oder gesandeten (8) Stiel vor,
■ der knopf weist grundsätzlich, zum Eindringen der Nadel, ein zentrales, bestehendes Loch vor, mit Rückhalte-Spornen (9) sowie zwei seitlichen Löchern (6), das Ergebnis der Einführung einer Vorstecknadel, oder ähnliches, um diese Spornen zu erzeugen;
■ das Ganze zusammengestellt, um den Knopf zurückzuholen oder ihn zu verstellen, indem man den Nadelkopf abschneidet und den Spitz durch die Seitenlöcher zurückstößt.

2. Knopf, gemäß Herausgabeanspruch 1 gekennzeichnet durch schnellfixierbarkeit mittels einer Nadel.

3. Knopf gemäß Herausgabeanspruch 1 und 2 gekennzeichnet durch die gebrauchten Nadeln, welche bereits erwähnt und der Dicke des Unterhaltes angepaßt sind, um die Sicht eines Befestigungsloches auf der Vorderseite (sichtbare Seite) des Knopfes zu vermeiden.

4. Knopf gemäß Herausgabeanspruch 1 und 2 gekennzeichnet durch die Zusammenstellung eines Ansatzes und einer äußeren oder inwendigen Kapsel.
